# EUROPÄISCHE PATENTSCHRIFT

(11) **EP 4 299 808 B1**
(45) Veröffentlichungstag und Bekanntmachung des Hinweises auf die Patenterteilung: **08.07.2026**
(21) Anmeldenummer: 23182368.3
(22) Anmeldetag: 29.06.2023
(51) Int. Cl.: D01H 5/32

(54) **REGULIERSTRECKE, VERFAHREN ZUM BETREIBEN EINER REGULIERSTRECKE SOWIE VERFAHREN ZUM UMRÜSTEN EINER REGULIERSTRECKE**
REGULATING SECTION, METHOD FOR OPERATING A REGULATING SECTION AND METHOD FOR RETROFITTING A REGULATING SECTION
SECTION DE RÉGULATION, PROCÉDÉ DE FONCTIONNEMENT D'UNE SECTION DE RÉGULATION AINSI QUE PROCÉDÉ DE RÉÉQUIPEMENT D'UNE SECTION DE RÉGULATION

(30) Priorität: 01.07.2022 DE 102022116504
(43) Veröffentlichungstag der Anmeldung: 03.01.2024
(62) Teilanmeldung aus: 26182947.7
(73) Patentinhaber: Rieter AG, 8406 Winterthur (CH)
(72) Erfinder: GREIS, Dietmar, 85055 Ingolstadt (DE); Göhler, Holm, 85051 Ingolstadt (DE); Schmolke, Daniel, 85049 Ingolstadt (DE)
(74) Vertreter: Canzler & Bergmeier Patentanwälte Partnerschaft mbB

(56) Entgegenhaltungen:
- EP-A1- 2 149 628
- WO-A1-99/11847
- JP-A- H08 120 528
- US-A- 5 428 870
- US-A1- 2001 005 923
- KIRON MAZHARUL ISLAM ET AL: "Overview of Digital Autoleveller in Draw Frame", 8 November 2016 (2016-11-08), XP093283898, Retrieved from the Internet <URL:https://textilelearner.net/overview-of-digital-autoleveller-in-draw-frame/#more-725>

## Beschreibung

Die vorliegende Erfindung betrifft eine Regulierstrecke mit einem Streckwerk, das mehrere hintereinander angeordnete Walzenkombinationen zum Verziehen eines zu verarbeitenden Faservlieses aufweist, und mit einer Antriebseinheit zum Antreiben der mehreren Walzenkombinationen, wobei die Antriebseinheit umfasst: einen Hauptmotor zum drehzahlkonstanten Antreiben wenigstens einer ersten Walzenkombination mit einer Hauptdrehzahl, und einen Reguliermotor zum Regulieren der Drehzahl wenigstens einer zweiten Walzenkombination, wobei durch das Regulieren die Drehzahl der zweiten Walzenkombination von einer von der Hauptdrehzahl abhängigen Grunddrehzahl in eine von der Hauptdrehzahl unabhängigen Regulierdrehzahl veränderbar und so der Verzug des Faservlieses einstellbar ist. Des Weiteren betrifft die Erfindung ein Verfahren zum Betreiben einer Regulierstrecke sowie ein Verfahren zum Umrüsten einer Regulierstrecke.

Aus der EP 2 149 628 A1 ist eine Regulierstrecke bekannt, die einen Hauptmotor zum Antrieb wenigstens zweier Walzenkombinationen und einen Reguliermotor zum überlagerten Antrieb wenigstens einer der Walzenkombinationen aufweist. Mittels eines Differentialgetriebes, das einerseits mit dem Hauptmotor und andererseits mit dem Reguliermotor verbunden ist, kann dabei eine Grunddrehzahl des Hauptmotors durch den Reguliermotor überlagert werden. Dies hat den Nachteil, dass das Differentialgetriebe sehr wartungsintensiv und insbesondere bei steigender Betriebsdauer sehr reparaturanfällig ist. Zudem ist der hier verwendete Hauptmotor und/oder Reguliermotor nur mit einem sehr hohen technischen Aufwand instand zu halten bzw. auszutauschen.

Aus der JP 408 120 528 A ist eine Spinnmaschine und eine Startkontrollvorrichtung bekannt. Aus der WO 99/11847 A1 ist ein Streckwerk mit einem Antrieb und mit einer Reguliereinrichtung bekannt. Regulierstrecke nach dem Sand der Technik sind ebenso aus der US 5 428 870 A, der US 2001/005923 A1 und der XP093283898 bekannt.

Aufgabe der vorliegenden Erfindung ist es, die aus dem Stand der Technik bekannten Nachteile zu beseitigen.

Die Aufgabe wird gelöst durch eine Regulierstrecke, ein Verfahren zum Betreiben einer Regulierstrecke sowie ein Verfahren zum Umrüsten einer Regulierstrecke mit den Merkmalen der unabhängigen Patentansprüche.

Vorgeschlagen wird eine Regulierstrecke mit einem Streckwerk, das mehrere hintereinander angeordnete Walzenkombinationen zum Verziehen eines zu verarbeitenden Faservlieses und eine Antriebseinheit zum Antreiben der mehreren Walzenkombinationen aufweist. Als Walzenkombinationen kommen üblicherweise Walzenpaare aus zwei Walzen und/oder Anordnungen aus drei Walzen zum Einsatz. Zumeist weist das Streckwerk drei Walzenkombinationen auf, wobei diese als Eingangswalzenkombination, Mittelwalzenkombination und Ausgangswalzenkombination bezeichnet werden können. Meist laufen eine Mehrzahl an Faserbändern in die Eingangswalzenkombination ein, worin das zu verarbeitende Faservlies durch Zusammenpressen der einlaufenden Faserbänder gebildet wird. Das Faservlies wird anschließend im Streckwerk verzogen, wobei die Eingangswalzenkombination und die Mittelwalzenkombination meist ein Vorverzugsfeld ausbilden. Die Mittelwalzenkombination und die Ausgangswalzenkombination bilden meist ein Hauptverzugsfeld aus.

Die Antriebseinheit umfasst einen Hauptmotor zum drehzahlkonstanten Antreiben wenigstens einer ersten Walzenkombination mit einer Hauptdrehzahl. Des Weiteren umfasst die Antriebseinheit einen Reguliermotor zum Regulieren der Drehzahl wenigstens einer zweiten Walzenkombination, wobei durch das Regulieren die Drehzahl der zweiten Walzenkombination von einer von der Hauptdrehzahl abhängigen Grunddrehzahl in eine von der Hauptdrehzahl unabhängige Regulierdrehzahl veränderbar und so der Verzug des Faservlieses einstellbar ist. Der Hauptmotor treibt die Ausgangswalzenkombination an, so dass diese mit einer konstanten Drehzahl bzw. mit einer konstanten Liefergeschwindigkeit betrieben wird. Der Reguliermotor treibt vorzugsweise die Eingangswalzenkombination und/oder die Mittelwalzenkombination an.

Erfindungsgemäß ist der Reguliermotor antriebsunabhängig vom Hauptmotor ausgebildet und treibt basierend auf einem von der Hauptdrehzahl abhängigen elektrischen Signal die zweite Walzenkombination unabhängig vom Hauptmotor mit der Regulierdrehzahl an. Als antriebsunabhängig ist hierbei zu verstehen, dass die Drehbewegung des Reguliermotors mechanisch unabhängig vom Hauptmotor ist. Die jeweiligen Abtriebselemente des Reguliermotors und des Hauptmotors sind dabei in ihrer Drehbewegung unabhängig voneinander ausgebildet.

Die Grunddrehzahl des Reguliermotors hängt direkt von der Hauptdrehzahl des Hauptmotors ab. Das elektrische Signal, welches von der Hauptdrehzahl abhängt, wird dabei direkt oder indirekt vom Hauptmotor zum Reguliermotor weitergegeben. Basierend auf diesem elektrischen Signal wird der Reguliermotor mit der Regulierdrehzahl angetrieben, wobei sich die Regulierdrehzahl von der Grunddrehzahl unterscheiden kann.

Wie vorstehend bereits beschrieben, treibt der Hauptmotor die wenigstens eine erste Walzenkombination mit der konstanten Hauptdrehzahl an. Die Grunddrehzahl des Reguliermotors basiert auf der Hauptdrehzahl des Hauptmotors. Treibt der Reguliermotor die wenigstens eine zweite Walzenanordnung mit der Grunddrehzahl an, so wird die Regulierstrecke mit einem vorab definierten Verzug betrieben. Um den Verzug im Streckwerk zu verändern, kann somit die Grunddrehzahl durch eine veränderbare Regulierdrehzahl ersetzt werden.

Dadurch, dass der Reguliermotor die zweite Walzenanordnung basierend auf dem von der Hauptdrehzahl abhängigen elektrischen Signal antreibt, ist keine mechanische Weitergabe der Drehzahl, beispielsweise durch Riementriebe, notwendig. Eine komplizierte Antriebseinheit mit einem Differentialgetriebe kann somit entfallen. Auch kann das elektrische Signal dabei sehr einfach zur Anpassung und/oder Veränderung der Regulierdrehzahl und/oder der Grunddrehzahl manipuliert werden.

Die Antriebseinheit weist einen Drehzahlsensor zum Aufnehmen der Drehzahl der wenigstens einen ersten Walzenkombination und/oder des Hauptmotors auf. Der Drehzahlsensor kann somit die Hauptdrehzahl der ersten Walzenkombination direkt an der ersten Walzenkombination erfassen und/oder durch die Drehzahl des Hauptmotors errechnen. Dadurch kann sehr einfach und genau die Hauptdrehzahl bestimmt werden. Zudem kann beim Umbau einer Regulierstrecke mit mechanischem Differentialgetriebe ein vorhandener Drehzahlsensor wiederverwendet und/oder der Drehzahlsensor einfach nachträglich angebracht werden.

Die Antriebseinheit weist wenigstens eine Übersetzungseinheit zum Übersetzen der durch den Drehzahlsensor aufgenommenen Drehzahl in die Grunddrehzahl der zweiten Walzenkombination auf. Die aufgenommene Drehzahl kann dabei, wie vorstehend bereits beschrieben, die Hauptdrehzahl und/oder die Drehzahl des Hauptmotors sein. Dabei übersetzt die Übersetzungseinheit die aufgenommene Drehzahl mit einem konstanten Übersetzungsverhältnis, so dass die daraus gebildete Grunddrehzahl direkt von der Hauptdrehzahl abhängig ist. Die Übersetzungseinheit kann dabei alternativ im Drehzahlsensor integriert sein, so dass dieser die Grunddrehzahl als elektrisches Signal ausgibt. Die Grunddrehzahl mehrerer zweiten Walzenkombinationen, wie beispielsweise einer Eingangswalzenkombination und einer Ausgangswalzenkombination, können sich dabei voneinander unterscheiden. Für die Übersetzung der Drehzahlen können beispielsweise Übersetzungselemente und/oder Riementriebe eingesetzt werden.

Vorteilhaft ist es, wenn die Regulierstrecke ein Tastrollenpaar zum Erfassen der Dicke wenigstens eines in das Streckwerk einlaufendes Faserbands umfasst. Das Tastrollenpaar ist dabei der Eingangswalzenkombination vorgeschalten, so dass die Dicke des wenigstens einen einlaufenden Faserbands bestimmt werden kann, bevor hieraus ein Faservlies gebildet wird.

Auch ist es von Vorteil, wenn die Regulierstrecke eine Vorgabeeinheit umfasst, die mit dem Tastrollenpaar in elektrischer Wirkverbindung steht und eine Überlagerungsdrehzahl vorgibt und/oder aus der Dicke des wenigstens einen Faserbands bestimmt. Wie vorstehend bereits beschrieben, wird der Verzug des Streckwerks basierend auf der Dicke der einlaufenden Faserbänder eingestellt. Durch die Vorgabeeinheit kann aus der von dem Tastrollenpaar gemessenen Dicke die Überlagerungsdrehzahl ermittelt werden, die zum Überlagern der Grunddrehzahl des Reguliermotors notwendig ist, um einen gleichmäßigen bzw. den gewünschten Verzug des Faservlieses zu erhalten.

Des Weiteren ist es vorteilhaft, wenn die Antriebseinheit eine Steuereinheit zum Berechnen der Regulierdrehzahl und/oder zum Steuern des Reguliermotors aufweist. Die Steuereinheit addiert dabei vorzugsweise die von der Übersetzungseinheit ausgegebene Grunddrehzahl mit der von der Vorgabeeinheit ausgegebenen Überlagerungsdrehzahl. Des Weiteren ist es vorstellbar, dass die Steuereinheit mit einem dem Streckwerk nachgeschalteten Qualitätssensor in Wirkverbindung steht, sodass das verstreckte Faserband vor dem Ablegen in die Kanne auf dessen Qualität geprüft wird. So kann beispielsweise die Regulierdrehzahl basierend auf der Qualität des verstreckten Faserbands eingestellt werden.

Vorteile bringt es zudem mit sich, wenn die Antriebseinheit wenigstens eine Übertragungsleitung zum Übertragen des elektrischen Signals zwischen dem Reguliermotor, dem Hauptmotor, dem Drehzahlsensor, der Übersetzungseinheit, dem Tastrollenpaar, der Vorgabeeinheit und/oder der Steuereinheit aufweist. Die Übertragungsleitung kann dabei für die Signalübertragung des elektrischen Signals dienen. Ebenso ist es vorstellbar, dass die Signalübertragung mittels einer Sender-/Empfängereinheit erfolgt, so dass das elektrische Signal kabellos bzw. per Funk übertragen wird.

Auch ist es von Vorteil, wenn die Steuereinheit mit der Vorgabeeinheit, der Übersetzungseinheit und/oder dem Reguliermotor derart in elektrischer Wirkverbindung steht, dass aus der Überlagerungsdrehzahl und der Grunddrehzahl die Regulierdrehzahl errechnet und/oder als elektrisches Signal an den Reguliermotor übermittelt wird.

Ebenso bringt es Vorteile mit sich, wenn der Hauptmotor als Asynchronmotor und/oder der Reguliermotor als Reluktanzmotor ausgebildet ist. Der Hauptmotor als Asynchronmotor hat den Vorteil, dass dieser die Drehzahl nahezu konstant hält. Zudem hat dieser einen sehr robusten Aufbau und ist kostengünstig in der Herstellung. Der Reguliermotor als Reluktanzmotor, insbesondere als Synchron-Reluktanzmotor, hat den Vorteil, dass dieser einen einfachen und unkomplizierten Aufbau besitzt und somit sehr betriebssicher und kostengünstig betrieben werden kann. Der Synchron-Reluktanzmotor wird dabei vorzugsweise mit einem Frequenzumrichter betrieben, der beispielsweise in der Steuereinheit angeordnet ist. Dadurch kann ein sehr hoher Wirkungsgrad erzielt werden.

Ferner wird ein Verfahren zum Betreiben einer Regulierstrecke vorgeschlagen. Bei dem Verfahren wird mit einem Streckwerk, das mehrere hintereinander angeordnete Walzenkombinationen umfasst, ein zu verarbeitendes Faservlies verzogen und die mehreren Walzenkombinationen durch eine Antriebseinheit angetrieben. Ein Hauptmotor der Antriebseinheit treibt wenigstens eine erste Walzenkombination mit einer Hauptdrehzahl an. Ein Reguliermotor der Antriebseinheit reguliert die Drehzahl wenigstens einer zweiten Walzenkombination, wobei durch das Regulieren die Drehzahl der zweiten Walzenkombination von einer von der Hauptdrehzahl abhängigen Grunddrehzahl in eine von der Hauptdrehzahl unabhängige Regulierdrehzahl verändert und so der Verzug des Faservlieses eingestellt wird.

Erfindungsgemäß treibt der Reguliermotor basierend auf einem von der Hauptdrehzahl abhängigen elektrischen Signal die zweite Walzenkombination antriebsunabhängig vom Hauptmotor mit der Regulierdrehzahl an.

Dadurch, dass der Reguliermotor die zweite Walzenanordnung basierend auf dem von der Hauptdrehzahl abhängigen elektrischen Signal antreibt, ist keine mechanische Weitergabe der Drehzahl notwendig. Wie vorstehend bereits beschrieben, wird somit kein Differentialgetriebe in der Antriebseinheit mehr benötigt. Dadurch entfällt die mechanische Weitergabe der Drehzahl vom Hauptmotor zur zweiten Walzenkombination. Zudem kann das elektrische Signal sehr einfach zur Anpassung und/oder Veränderung der Regulierdrehzahl und/oder der Grunddrehzahl manipuliert werden.

Vorteilhaft ist es, wenn die Regulierstrecke gemäß der vorangegangenen und/oder nachfolgenden Beschreibung ausgebildet ist, wobei die genannten Merkmale einzeln oder in beliebiger Kombination vorhanden sein können.

Des Weiteren wird ein Verfahren zum Umrüsten einer Regulierstrecke vorgeschlagen. Die Regulierstrecke bei diesem Verfahren zum Umrüsten umfasst ein Streckwerk, das mehrere hintereinander angeordnete Walzenkombinationen zum Verziehen eines zu verarbeitenden Faservlieses aufweist. Zudem umfasst die Regulierstrecke eine Antriebseinheit zum Antreiben der mehreren Walzenkombinationen. Die Antriebseinheit umfasst einen Hauptmotor zum drehzahlkonstanten Antreiben wenigstens einer ersten Walzenkombination mit einer Hauptdrehzahl. Die Antriebseinheit umfasst weiterhin ein Differentialgetriebe zum Übertragen der Drehzahl des Hauptmotors an wenigstens eine zweite Walzenkombination, sodass eine Grunddrehzahl der zweiten Walzenkombination von der Hauptdrehzahl der ersten Walzenkombination abhängt. Zudem umfasst die Antriebseinheit einen Überlagerungsmotor zum Überlagern der Grunddrehzahl mit einer Überlagerungsdrehzahl mittels des Differentialgetriebes, so dass durch das Überlagern die Drehzahl der wenigstens einen zweiten Walzenkombination von der Grunddrehzahl in eine Regulierdrehzahl veränderbar und so der Verzug des Faservlieses einstellbar ist.

Das Differentialgetriebe ist vorzugsweise als Planetenradgetriebe ausgebildet, das einen Dreiwellenbetrieb ermöglicht. Das Differentialgetriebe weist ein erstes Antriebselement auf, das vom Hauptmotor angetrieben wird. Ein zweites Antriebselement des Differentialgetriebes wird vom Überlagerungsmotor angetrieben. Mittels eines Abtriebselements des Differentialgetriebes kann die wenigstens eine zweite Walzenkombination angetrieben werden.

Erfindungsgemäß wird das Differentialgetriebe aus der Antriebseinheit entfernt und der Überlagerungsmotor gegen einen vom Hauptmotor antriebsunabhängigen Reguliermotor getauscht, wobei der Reguliermotor nach dem Einbau in die Regulierstrecke basierend auf einem von der Hauptdrehzahl abhängigen elektrischen Signal die zweite Walzenkombination unabhängig vom Hauptmotor mit der Regulierdrehzahl antreibt.

Durch die vorstehend beschriebenen Änderungen der Antriebseinheit der Regulierstrecke kann das reparaturanfällige mechanische Differentialgetriebe entfernt werden. Der Reguliermotor treibt anschließend die zweite Walzenkombination mechanisch unabhängig vom Hauptmotor an, weshalb eine Überlagerung der Drehzahlen nicht mehr notwendig ist. Dies führt zu einem wartungsärmeren Betrieb der Regulierstrecke nach dem Umrüsten.

Vorteilhaft ist es, wenn die Regulierstrecke nach dem Umrüsten gemäß der vorangegangenen Beschreibung ausgebildet ist, wobei die genannten Merkmale einzeln oder in beliebiger Kombination vorhanden sein können.

Vorteilhaft ist es zudem, wenn wenigstens ein Antriebselement und/oder Abtriebselement des Differentialgetriebes als Übersetzungselement des Reguliermotors wiederverwendet wird. Als Antriebselemente sind hierbei Elemente des beim Umrüsten entfernten Differentialgetriebes zu verstehen, an denen der Hauptmotor und/oder der Überlagerungsmotor das Differentialgetriebe antreibt. Derartige Antriebselemente können beispielsweise Antriebswellen und/oder Antriebsscheiben sein. Häufig werden derartige Antriebselemente mittels Riementriebe mit dem Überlagerungsmotor und/oder mit dem Hauptmotor verbunden. Als Abtriebselement ist ein Element zu verstehen, welches das Differentialgetriebe mit der zweiten Walzenkombination verbindet und diese antreibt. Auch hier kann ein zusätzlicher Riementrieb zur Übersetzung der Drehzahl vorgesehen sein.

Beim mechanischen Differentialgetriebe kann das wenigstens eine Antriebselement und/oder Abtriebselement zum Einstellen bzw. Verstellen der Übersetzung ausgebildet sein. So können unterschiedliche Größen des wenigstens einen Antriebselements und/oder Abtriebselements zu unterschiedlichen Drehzahlen der zweiten Walzenkombination führen. Dies kann beispielsweise bei einem Wechsel des Materials des Faserbands bzw. der Faserbänder zur Einstellung des Hauptverzugs und/oder des Vorverzugs notwendig sein. Diese Einstellung des Hauptverzugs und/oder des Vorverzugs ist dabei unabhängig vom Regulieren und stellt somit eine permanente Veränderung des Verzugs dar.

Als Übersetzungselement des Reguliermotors ist ein Element zu verstehen, dass unmittelbar auf den Reguliermotor aufgeschoben oder mittelbar zwischen dem Reguliermotor und der wenigstens einen zweiten Walzenkombination angeordnet ist, so dass das Übersetzungselement die Drehzahl zur zweiten Walzenkombination hin übersetzen kann. Durch das Wiederverwenden des wenigstens einen Antriebselements und/oder Abtriebselements als Übersetzungselement des Reguliermotors können die in der Regulierstrecke mit Differentialgetriebe und Überlagerungsmotor verwendeten permanenten Übersetzungsverhältnisse sehr einfach auf die Regulierstrecke mit unabhängigem Reguliermotor adaptiert werden.

Ebenso ist es vorteilhaft, wenn eine mechanische oder elektromagnetische Bremse der Antriebseinheit entfernt wird. Die Bremse wird meistens verwendet, um den Überlagerungsmotor zu bremsen, damit die wenigstens eine zweite Walzenkombination in ihrer Grunddrehzahl betrieben wird. Da der Überlagerungsmotor entfernt wird, wird auch die Bremse nicht mehr benötigt und die Drehzahlregelung kann elektrisch erfolgen. Hierfür wird die Steuereinheit zur Regelung der Drehzahl verwendet. Somit kann mit der Bremse eine weitere verschleißende Einrichtung (zusätzlich zum Differentialgetriebe) eingespart werden.

Weitere Vorteile der Erfindung sind in den nachfolgenden Ausführungsbeispielen beschrieben. Es zeigt:
- **Figur 1**: eine schematische Darstellung einer Regulierstrecke gemäß dem Stand der Technik, und
- **Figur 2**: eine schematische Darstellung einer erfindungsgemäßen Regulierstrecke.

Figur 1 zeigt eine schematische Darstellung einer Regulierstrecke 1 gemäß dem Stand der Technik. In der Regulierstrecke 1 werden in bekannter Weise ein oder mehrere zugeführte Faserbänder 2 vergleichmäßigt und verstreckt und anschließend in einer hier nicht dargestellten Kanne abgelegt. Die Faserbänder 2 werden über ein Tastrollenpaar 3 einem Streckwerk 4 zugeführt.

Ebenfalls ist es möglich, dass die Faserbänder 2 vor dem Zuführen zum Tastrollenpaar 3 mittels eines hier nicht dargestellten Verdichters zu einem Faserband 2 verdichtet werden. Das Streckwerk 4 umfasst mehrere hintereinander angeordnete Walzenkombinationen 6, 6', 6". Die Walzenkombinationen 6, 6', 6" sind dazu ausgebildet, ein aus dem wenigstens einen Faserband 2 gebildetes Faservlies 7 zu verziehen.

Die Walzenkombinationen 6, 6', 6" können hierbei als Walzenpaare mit zwei Walzen oder als Walzenkombination mit drei Walzen ausgebildet sein. Im gezeigten Ausführungsbeispiel sind drei Walzenkombinationen 6, 6', 6" in Form einer Eingangswalzenkombination 6, einer Mittelwalzenkombination 6' und einer Ausgangswalzenkombination 6" vorhanden.

Die Eingangswalzenkombination 6 und die Mittelwalzenkombination 6' bilden dabei ein Vorverzugsfeld aus. Die Mittelwalzenkombination 6' und die Ausgangswalzenkombination 6" bilden ein Hauptverzugsfeld aus. Alle Walzenkombinationen 6, 6', 6" werden durch eine Antriebseinheit 8 angetrieben.

Die Ausgangswalzenkombination 6" wird im gezeigten Ausführungsbeispiel als erste Walzenkombination 6" drehzahlkonstant durch einen Hauptmotor 9 der Antriebseinheit 8 angetrieben. Die Ausgangswalzenkombination 6" dreht sich dabei mit einer konstanten Hauptdrehzahl. Die Eingangswalzenkombination 6 und die Mittelwalzenkombination 6' sind jeweils als zweite Walzenkombination 6, 6' ausgebildet und werden reguliert.

Wie vorstehend bereits beschrieben, handelt es sich bei dem Ausführungsbeispiel der Figur 1 um die Regulierstrecke 1 gemäß dem Stand der Technik, bei dem ein Differentialgetriebe 10 die Drehzahl der Ausgangswalzenkombination 6" an die Eingangswalzenkombination 6 und an die Mittelwalzenkombination 6' überträgt, so dass eine Grunddrehzahl der Eingangswalzenkombination 6 und der Mittelwalzenkombination 6' von der Hauptdrehzahl der Ausgangswalzenkombination 6" abhängt. Das Differentialgetriebe 10 kann dabei beispielsweise als Planetenradgetriebe ausgebildet sein.

Das Differentialgetriebe 10 weist dabei ein erstes Antriebselement 11, ein zweites Antriebselement 12 und ein Abtriebselement 13 auf. Mittels des ersten Antriebselements 11 wird durch den Hauptmotor 9 eine konstante Drehzahl eingebracht. Mittels dieser konstanten Drehzahl können die Eingangswalzenkombination 6 und die Mittelwalzenkombination 6' mit der Grunddrehzahl angetrieben werden. Mittels des zweiten Antriebselements 12 kann durch einen Überlagerungsmotor 14 eine Überlagerungsdrehzahl eingebracht werden. Durch das Überlagern der Grunddrehzahl mit der Überlagerungsdrehzahl können die Eingangswalzenkombination 6 und die Mittelwalzenkombination 6' mit einer Regulierdrehzahl angetrieben werden. Die Regulierdrehzahl ist damit im Wesentlichen die Summe aus der Grunddrehzahl und der Überlagerungsdrehzahl. Hierfür sind die Eingangswalzenkombination 6 und die Mittelwalzenkombination 6' mit dem Abtriebselement 13 verbunden.

Durch unterschiedliche Antriebswellen der Walzenkombinationen 6, 6', 6" können unterschiedliche Drehzahlen erreicht werden, wodurch sich die Grunddrehzahl und/oder die Regulierdrehzahl der regulierten Walzenkombinationen 6, 6' voneinander unterscheiden können. Auch können zusätzliche Übersetzungsstufen und/oder Riementriebe zu den einzelnen Walzenkombinationen 6, 6', 6" führen, wodurch sich die Drehzahlen unterscheiden können.

Indem die Überlagerungsdrehzahl und dadurch die Regulierdrehzahl verändert wird, ist der Verzug des Faservlieses 7 einstellbar bzw. veränderbar. Durch Veränderung der Regulierdrehzahl ändert sich somit insbesondere der Hauptverzug von der Mittelwalzenkombination 6' zu der Ausgangswalzenkombination 6". So wird die Dicke der einlaufenden Faserbänder 2 von dem Tastrollenpaar 3 erfasst. Das Tastrollenpaar 3 steht mit einer Vorgabeeinheit 15 in elektrischer Wirkverbindung, welche die Überlagerungsdrehzahl für den Überlagerungsmotor 14 vorgibt und/oder aus der Dicke des Faserbands 2 bestimmt. Die Vorgabeeinheit 15 steht dabei zudem mit dem Überlagerungsmotor 14 in elektrischer Wirkverbindung.

Zudem weist die Antriebseinheit 8 im Bereich des Differentialgetriebes 10 oder zwischen dem Differentialgetriebe 10 und dem Überlagerungsmotor 14 eine Bremse 16 auf, die den Überlagerungsmotor 14 und/oder das zweite Antriebselement 12 insbesondere vollständig abbremsen kann. So kann hier möglichst schnell die aktuelle Drehzahl der Eingangswalzenkombination 6 und der Mittelwalzenkombination 6' zur Grunddrehzahl hin abgebremst werden.

Es sei zudem darauf hingewiesen, dass es sich bei der Darstellung der Antriebseinheit 8 der Figur 1 und auch der nachfolgenden Figur 2 um stark vereinfachte Modelle handelt. Die Riementriebe bzw. die Antriebselemente, Abtriebselemente und Übersetzungselemente sowohl am Hauptmotor 9, am Überlagerungsmotor 14, am Differentialgetriebe 10, am Tastrollenpaar 3 und an den Walzenkombinationen 6, 6', 6" sind rein schematisch dargestellt.

Figur 2 zeigt eine schematische Darstellung einer erfindungsgemäßen Regulierstrecke 1. Im Vergleich zum Ausführungsbeispiel der Figur 1 gemäß dem Stand der Technik wurde unter anderem das Differentialgetriebe 10 entfernt und der Überlagerungsmotor 14 gegen einen vom Hauptmotor 9 antriebsunabhängigen Reguliermotor 17 getauscht, so dass der Reguliermotor 17 basierend auf einem von der Hauptdrehzahl abhängigen elektrischen Signal 18 die Eingangswalzenkombination 6 und die Mittelwalzenkombination 6' unabhängig vom Hauptmotor 9 mit der Regulierdrehzahl antreibt. Der Reguliermotor 17 ist dabei vorzugsweise als Reluktanzmotor ausgebildet. Der Hauptmotor 9 ist dabei vorzugsweise als Asynchronmotor ausgebildet, so dass dieser mit einer konstanten Drehzahl angetrieben wird.

Im Bereich des Hauptmotors 9 und/oder der Ausgangswalzenkombination 6" der erfindungsgemäßen Regulierstrecke 1 ist ein Drehzahlsensor 19 zum Aufnehmen der Drehzahl des Hauptmotors 9 und/oder der Ausgangswalzenkombination 6" angeordnet. Der Drehzahlsensor 19 steht mit einer Übersetzungseinheit 20, beispielsweise mittels Übertragungsleitungen, in elektrischer Wirkverbindung, welche die aufgenommene Drehzahl in die Grunddrehzahl der Eingangswalzenkombination 6 und/oder der Mittelwalzenkombination 6' bzw. in die hierfür benötigte Drehzahl des Reguliermotors 17 übersetzt.

Zudem weist die Antriebseinheit 8 der erfindungsgemäßen Regulierstrecke 1 im gezeigten Ausführungsbeispiel der Figur 2 eine Steuereinheit 21 auf, welche die Regulierdrehzahl des Reguliermotors 17 berechnen bzw. steuern kann. Hierfür steht die Steuereinheit 21 mit der Vorgabeeinheit 15, der Übersetzungseinheit 20 und dem Reguliermotor 17 in elektrischer Wirkverbindung. So berechnet die Steuereinheit 21 basierend auf der Grunddrehzahl aus der Übersetzungseinheit 20 und der Überlagerungsdrehzahl aus der Vorgabeeinheit 15 die Regulierdrehzahl. Die Vorgabeeinheit 15 wird dabei vorzugsweise von der Regulierstrecke 1 gemäß dem Stand der Technik wiederverwendet.

Beim Umrüsten der Regulierstrecke 1 gemäß dem Stand der Technik (Figur 1) zur erfindungsgemäßen Regulierstrecke 1 (Figur 2) wird vorzugsweise wenigstens eines der Antriebselemente 11, 12 und/oder der Abtriebselemente 13 des Differentialgetriebes 10 beim Reguliermotor 17 als Übersetzungselement 22 wiederverwendet. Das Übersetzungselement 22 übersetzt dabei die Drehzahl des Reguliermotors 17, so dass die Eingangswalzenkombination 6 und die Mittelwalzenkombination 6' mit der Regulierdrehzahl angetrieben werden. Die Regulierdrehzahl der Eingangswalzenkombination 6 und der Mittelwalzenkombination 6' können sich auch im Ausführungsbeispiel der Figur 2 voneinander unterscheiden. Im vorliegenden Ausführungsbeispiel wurde das zweite Antriebselement 12 des Differentialgetriebes 10 als Übersetzungselement 22 des Reguliermotors 17 wiederverwendet. Durch das Wiederverwenden des zweiten Antriebselements 12 als Übersetzungselement 22 des Reguliermotors 17 können die in der Regulierstrecke 1 mit Differentialgetriebe 10 und Überlagerungsmotor 14 verwendeten permanenten Übersetzungsverhältnisse (gemäß Figur 1) sehr einfach auf die Regulierstrecke 1 mit unabhängigen Reguliermotor 17 adaptiert werden.

Die vorliegende Erfindung ist nicht auf die dargestellten und beschriebenen Ausführungsbeispiele beschränkt. Abwandlungen im Rahmen der Patentansprüche sind ebenso möglich.

### Bezugszeichenliste

- 1: Regulierstrecke
- 2: Faserband
- 3: Tastrollenpaar
- 4: Streckwerk
- 6, 6', 6": Walzenkombinationen
- 7: Faservlies
- 8: Antriebseinheit
- 9: Hauptmotor
- 10: Differentialgetriebe
- 11: erstes Antriebselement
- 12: zweites Antriebselement
- 13: Abtriebselement
- 14: Überlagerungsmotor
- 15: Vorgabeeinheit
- 16: Bremse
- 17: Reguliermotor
- 18: elektrisches Signal
- 19: Drehzahlsensor
- 20: Übersetzungseinheit
- 21: Steuereinheit
- 22: Übersetzungselement

## Patentansprüche

1. Regulierstrecke (1)
mit einem Streckwerk (4), das mehrere hintereinander angeordnete Walzenkombinationen (6, 6', 6") zum Verziehen eines zu verarbeitenden Faservlieses (7) aufweist, und
mit einer Antriebseinheit (8) zum Antreiben der mehreren Walzenkombinationen (6, 6', 6"), wobei die Antriebseinheit (8) umfasst:
- einen Hauptmotor (9) zum drehzahlkonstanten Antreiben wenigstens einer ersten Walzenkombination (6") mit einer Hauptdrehzahl, und
- einen Reguliermotor (17) zum Regulieren der Drehzahl wenigstens einer zweiten Walzenkombination (6, 6'), wobei durch das Regulieren die Drehzahl der zweiten Walzenkombination (6, 6') von einer von der Hauptdrehzahl abhängigen Grunddrehzahl in eine von der Hauptdrehzahl unabhängige Regulierdrehzahl veränderbar und so der Verzug des Faservlieses (7) einstellbar ist,
wobei der Reguliermotor (17) antriebsunabhängig vom Hauptmotor (9) ausgebildet ist und basierend auf einem von der Hauptdrehzahl abhängigen elektrischen Signals (18) die zweite Walzenkombination (6, 6') unabhängig vom Hauptmotor (9) mit der Regulierdrehzahl antreibt, **dadurch gekennzeichnet,**
**dass** die Antriebseinheit (8) einen Drehzahlsensor (19) zum Aufnehmen der Drehzahl der wenigstens einen ersten Walzenkombination (6") und/oder des Hauptmotors (9) und wenigstens eine Übersetzungseinheit (20) zum Übersetzen der durch den Drehzahlsensor (19) aufgenommenen Drehzahl in die Grunddrehzahl der zweiten Walzenkombination (6, 6') aufweist.

2. Regulierstrecke (1) nach einem der vorangegangenen Ansprüche, **dadurch gekennzeichnet,**
**dass** die Regulierstrecke (1) ein Tastrollenpaar (3) zum Erfassen der Dicke wenigstens eines in das Streckwerk (4) einlaufendes Faserbands (2) umfasst.

3. Regulierstrecke (1) nach Anspruch 2, **dadurch gekennzeichnet, dass** die Regulierstrecke (1) eine Vorgabeeinheit (15) umfasst, die mit dem Tastrollenpaar (3) in elektrischer Wirkverbindung steht und eine Überlagerungsdrehzahl vorgibt und/oder aus der Dicke des wenigstens einen Faserbands (2) bestimmt.

4. Regulierstrecke (1) nach einem der vorangegangenen Ansprüche, **dadurch gekennzeichnet,**
**dass** die Antriebseinheit (8) eine Steuereinheit (21) zum Berechnen der Regulierdrehzahl und/oder zum Steuern des Reguliermotors (17) aufweist.

5. Regulierstrecke (1) nach einem der vorangegangenen Ansprüche, **dadurch gekennzeichnet,**
**dass** die Steuereinheit (21) mit der Vorgabeeinheit (15), der Übersetzungseinheit (20) und/oder dem Reguliermotor (17) derart in elektrischer Wirkverbindung steht, dass aus der Überlagerungsdrehzahl und der Grunddrehzahl die Regulierdrehzahl errechnet und/oder als elektrisches Signal an den Reguliermotor (17) übermittelt wird.

6. Regulierstrecke (1) nach einem der vorangegangenen Ansprüche, **dadurch gekennzeichnet,**
**dass** der Hauptmotor (9) als Asynchronmotor und/oder der Reguliermotor (17) als Reluktanzmotor ausgebildet ist.

7. Verfahren zum Betreiben einer Regulierstrecke (1),
bei dem mit einem Streckwerk (4), das mehrere hintereinander angeordnete Walzenkombinationen (6, 6', 6") umfasst, ein zu verarbeitendes Faservlies (7) verzogen wird, und
die mehreren Walzenkombinationen (6, 6', 6") durch eine Antriebseinheit (8) angetrieben werden, wobei
- ein Hauptmotor (9) der Antriebseinheit (8) wenigstens eine erste Walzenkombination (6") mit einer Hauptdrehzahl drehzahlkonstant antreibt, und
- ein Reguliermotor (17) der Antriebseinheit (8) die Drehzahl wenigstens einer zweiten Walzenkombination (6, 6') reguliert, wobei durch das Regulieren die Drehzahl der zweiten Walzenkombination (6, 6') von einer von der Hauptdrehzahl abhängigen Grunddrehzahl in eine von der Hauptdrehzahl unabhängigen Regulierdrehzahl verändert und so der Verzug des Faservlieses (7) eingestellt wird,
wobei der Reguliermotor (17) basierend auf einem von der Hauptdrehzahl abhängigen elektrischen Signals (18) die zweite Walzenkombination (6, 6') antriebsunabhängig vom Hauptmotor (9) mit der Regulierdrehzahl antreibt,
**dadurch gekennzeichnet,**
**dass** die Regulierstrecke (1) nach einem der Ansprüche 1 - 6 ausgebildet ist.

8. Verfahren zum Umrüsten einer Regulierstrecke (1)
mit einem Streckwerk (4), das mehrere hintereinander angeordnete Walzenkombinationen (6, 6', 6") zum Verziehen eines zu verarbeitenden Faservlieses (7) aufweist, und
mit einer Antriebseinheit (8) zum Antreiben der mehreren Walzenkombinationen (6, 6', 6"), wobei die Antriebseinheit (8) umfasst:
- einen Hauptmotor (9) zum drehzahlkonstanten Antreiben wenigstens einer ersten Walzenkombination (6") mit einer Hauptdrehzahl,
- ein Differentialgetriebe (10) zum Übertragen der Drehzahl des Hauptmotors (9) an wenigstens eine zweite Walzenkombination (6, 6'), so dass eine Grunddrehzahl der zweiten Walzenkombination (6, 6') von der Hauptdrehzahl der ersten Walzenkombination (6") abhängt, und
- einen Überlagerungsmotor (14) zum Überlagern der Grunddrehzahl mit einer Überlagerungsdrehzahl mittels des Differentialgetriebes (10), so dass durch das Überlagern die Drehzahl der wenigstens einen zweiten Walzenkombination (6, 6') von der Grunddrehzahl in eine Regulierdrehzahl veränderbar und so der Verzug des Faservlieses (7) einstellbar ist,
**dadurch gekennzeichnet,**
**dass** das Differentialgetriebe (10) aus der Antriebseinheit (8) entfernt und der Überlagerungsmotor (14) gegen einen vom Hauptmotor (9) antriebsunabhängigen Reguliermotor (17) getauscht wird, wobei der Reguliermotor (17) nach dem Einbau in die Regulierstrecke (1) basierend auf einem von der Hauptdrehzahl abhängigen elektrischen Signal (18) die zweite Walzenkombination (6, 6') unabhängig vom Hauptmotor (9) mit der Regulierdrehzahl antreibt und wobei die Regulierstrecke (1) nach dem Umrüsten gemäß einem der Ansprüche 1 bis 6 ausgebildet

9. Verfahren zum Umrüsten einer Regulierstrecke (1) nach dem vorangegangenen Anspruch, **dadurch gekennzeichnet,**
**dass** wenigstens ein Antriebselement (11, 12) und/oder Abtriebselement (13) des Differentialgetriebes (10) als Übersetzungselement (22) des Reguliermotors (17) wiederverwendet wird.

10. Verfahren zum Umrüsten einer Regulierstrecke (1) nach Anspruch 8 oder 9, **dadurch gekennzeichnet,**
**dass** eine mechanische oder elektromagnetische Bremse (16) der Antriebseinheit (8) entfernt wird.

## Claims

1. An autoleveller draw frame (1)
having a drafting system (4), which includes multiple roller combinations (6, 6', 6") situated one behind the other for drafting a fibrous web (7) to be processed, and
having a drive unit (8) for driving the multiple roller combinations (6, 6', 6"), the drive unit (8) including:
- a main motor (9) for the speed-constant driving of at least one first roller combination (6") at a main rotational speed, and
- a regulating motor (17) for regulating the rotational speed of at least one second roller combination (6, 6'), wherein, due to the regulation, the rotational speed of the second roller combination (6, 6') is changeable from a basic rotational speed, which depends on the main rotational speed, into an autolevelling speed, which is independent of the main rotational speed, and, in this way, the draft of the fibrous web (7) is adjustable,
wherein the regulating motor (17) is drive-independent of the main motor (9) and drives the second roller combination (6, 6') independently of the main motor (9) at the autolevelling speed on the basis of an electrical signal (18), which depends on the main rotational speed
**characterized in that**
the drive unit (8) includes a speed sensor (19) for detecting the rotational speed of the at least one first roller combination (6") and/or of the main motor (9) and at least one transmission unit (20) for transforming the rotational speed detected by the speed sensor (19) into the basic rotational speed of the second roller combination (6, 6').

2. The autoleveller draw frame (1) of one of the preceding claims, **characterized in that**
the autoleveller draw frame (1) includes a pair of scanning rollers (3) for detecting the thickness of at least one sliver (2) entering the drafting system (4).

3. The autoleveller draw frame (1) of claim 2, **characterized in that** the autoleveller draw frame (1) includes a specification unit (15), which is electrically operatively connected to the pair of scanning rollers (3) and specifies a superimposition speed and/or determines a superimposition speed from the thickness of the at least one sliver (2).

4. The autoleveller draw frame (1) of one of the preceding claims, **characterized in that**
the drive unit (8) includes a control unit (21) for calculating the autolevelling speed and/or for controlling the regulating motor (17).

5. The autoleveller draw frame (1) of one of the preceding claims, **characterized in that**
the control unit (21) is electrically operatively connected to the specification unit (15), the transmission unit (20) and/or the regulating motor (17) such that the autolevelling speed is calculated from the superimposition speed and the basic rotational speed and/or is transmitted to the regulating motor (17) as an electrical signal.

6. The autoleveller draw frame (1) of one of the preceding claims, **characterized in that**
the main motor (9) is formed as an induction motor and/or the regulating motor (17) is formed as a reluctance motor.

7. A method for operating an autoleveller draw frame (1),
in which a fibrous web (7) to be processed is drafted by a drafting system (4), which includes multiple roller combinations (6, 6', 6") situated one behind the other, and
the multiple roller combinations (6, 6', 6") are driven by a drive unit (8), wherein
- a main motor (9) of the drive unit (8) drives at least one first roller combination (6") at a constant-speed main rotational speed, and
- a regulating motor (17) of the drive unit (8) regulates the rotational speed of at least one second roller combination (6, 6'), wherein, due to the regulation, the rotational speed of the second roller combination (6, 6') is changed from a basic rotational speed, which depends on the main rotational speed, into an autolevelling speed, which is independent of the main rotational speed, and, in this way, the draft of the fibrous web (7) is adjusted,
wherein the regulating motor (17) drives the second roller combination (6, 6') drive-independently of the main motor (9) at the autolevelling speed on the basis of an electrical signal (18), which depends on the main rotational speed **characterized in that**
the autoleveller draw frame (1) is designed according to one of claims 1 through 6.

8. A method for converting an autoleveller draw frame (1)
having a drafting system (4), which includes multiple roller combinations (6, 6', 6") situated one behind the other for drafting a fibrous web (7) to be processed, and
having a drive unit (8) for driving the multiple roller combinations (6, 6', 6"), the drive unit (8) including:
- a main motor (9) for the speed-constant driving of at least one first roller combination (6") at a main rotational speed,
- a differential gear (10) for transmitting the rotational speed of the main motor (9) to at least one second roller combination (6, 6') such that a basic rotational speed of the second roller combination (6, 6') depends on the main rotational speed of the first roller combination (6"), and
- a superimposition motor (14) for superimposing a superimposition speed on the basic rotational speed by means of the differential gear (10) such that, due to the superimposition, the rotational speed of the at least one second roller combination (6, 6') is changeable from the basic rotational speed into an autolevelling speed and, in this way, the draft of the fibrous web (7) is adjustable,
**characterized in that**
the differential gear (10) is removed from the drive unit (8) and the superimposition motor (14) is replaced by a regulating motor (17), which is drive-independent of the main motor (9), wherein the regulating motor (17), after installation into the autoleveller draw frame (1), drives the second roller combination (6, 6') independently of the main motor (9) at the regulating speed on the basis of an electrical signal (18), which depends on the main rotational speed and wherein after converting the autoleveller draw frame (1) is formed according to one of the claims 1 to 6.

9. The method for converting an autoleveller draw frame (1) of the preceding claim, **characterized in that**
at least one drive element (11, 12) and/or output element (13) of the differential gear (10) is reused as a transmission element (22) of the regulating motor (17).

10. The method for converting an autoleveller draw frame (1) of claim 8 or 9, **characterized in that**
a mechanical or electromagnetic brake (16) of the drive unit (8) is removed.

## Revendications

1. Étirage-régulateur (1)
comprenant un dispositif d'étirage (4) qui comporte plusieurs combinaisons de cylindres (6, 6', 6") disposées les unes derrière les autres pour étirer un voile de fibres (7) à traiter, et
comprenant une unité d'entraînement (8) pour entraîner les plusieurs combinaisons de cylindres (6, 6', 6"), l'unité d'entraînement (8) comprenant :
- un moteur principal (9) pour entraîner à vitesse constante au moins une première combinaison de cylindres (6") à une vitesse principale, et
- un moteur de régulation (17) pour réguler la vitesse d'au moins une deuxième combinaison de cylindres (6, 6'), la vitesse de la deuxième combinaison de cylindres (6, 6') pouvant être modifiée par la régulation d'une vitesse de base dépendant de la vitesse principale à une vitesse de régulation indépendante de la vitesse principale et l'étirage du voile de fibres (7) pouvant ainsi être réglé,
dans lequel le moteur de régulation (17) est réalisé indépendamment de l'entraînement du moteur principal (9) et entraîne, sur la base d'un signal électrique (18) dépendant de la vitesse principale, la deuxième combinaison de cylindres (6, 6') indépendamment du moteur principal (9) à la vitesse de régulation **caractérisé en ce que**
l'unité d'entraînement (8) comporte un capteur de vitesse (19) pour enregistrer la vitesse de l'au moins une première combinaison de cylindres (6") et/ou du moteur principal (9) et au moins une unité de transmission (20) pour transmettre la vitesse enregistrée par le capteur de vitesse (19) à la vitesse de base de la deuxième combinaison de cylindres (6, 6').

2. Étirage-régulateur (1) selon l'une des revendications précédentes, **caractérisé en ce que**
l'étirage-régulateur (1) comprend une paire de cylindres palpeurs (3) pour détecter l'épaisseur d'au moins un ruban de fibres (2) entrant dans le dispositif d'étirage (4).

3. Étirage-régulateur (1) selon la revendication 2, **caractérisé en ce que** l'étirage-régulateur (1) comprend une unité de spécification (15) qui est en liaison fonctionnelle électrique avec la paire de cylindres palpeurs (3) et qui spécifie une vitesse de superposition et/ou qui détermine une vitesse de superposition à partir de l'épaisseur de l'au moins un ruban de fibres (2).

4. Étirage-régulateur (1) selon l'une des revendications précédentes, **caractérisé en ce que**
l'unité d'entraînement (8) comporte une unité de contrôle (21) pour calculer la vitesse de régulation et/ou pour contrôler le moteur de régulation (17).

5. Étirage-régulateur (1) selon l'une des revendications précédentes, **caractérisé en ce que**
l'unité de contrôle (21) est en liaison fonctionnelle électrique avec l'unité de spécification (15), l'unité de transmission (20) et/ou le moteur de régulation (17) de telle sorte que la vitesse de régulation est calculée à partir de la vitesse de superposition et de la vitesse de base et/ou est transmise comme signal électrique au moteur de régulation (17).

6. Étirage-régulateur (1) selon l'une des revendications précédentes, **caractérisé en ce que**
le moteur principal (9) est réalisé comme moteur asynchrone et/ou le moteur de régulation (17) est réalisé comme moteur à réluctance.

7. Procédé pour faire fonctionner un étirage-régulateur (1),
dans lequel un voile de fibres (7) à traiter est étiré avec un dispositif d'étirage (4) qui comprend plusieurs combinaisons de cylindres (6, 6', 6") disposées les unes derrière les autres, et
les plusieurs combinaisons de cylindres (6, 6', 6") sont entraînées par une unité d'entraînement (8),
- un moteur principal (9) de l'unité d'entraînement (8) entraînant à vitesse constante au moins une première combinaison de cylindres (6") à une vitesse principale, et
- un moteur de régulation (17) de l'unité d'entraînement (8) régulant la vitesse d'au moins une deuxième combinaison de cylindres (6, 6'), la vitesse de la deuxième combinaison de cylindres (6, 6') étant modifiée par la régulation d'une vitesse de base dépendant de la vitesse principale à une vitesse de régulation indépendante de la vitesse principale et l'étirage du voile de fibres (7) étant ainsi réglé,
dans lequel le moteur de régulation (17) entraîne, sur la base d'un signal électrique (18) dépendant de la vitesse principale, la deuxième combinaison de cylindres (6, 6') indépendamment de l'entraînement du moteur principal (9) à la vitesse de régulation **caractérisé en ce que**
l'étirage-régulateur (1) est réalisé selon l'une des revendications 1 à 6.

8. Procédé pour convertir un étirage-régulateur (1),
comprenant un dispositif d'étirage (4) qui comporte plusieurs combinaisons de cylindres (6, 6', 6") disposées les unes derrière les autres pour étirer un voile de fibres (7) à traiter, et
comprenant une unité d'entraînement (8) pour entraîner les plusieurs combinaisons de cylindres (6, 6', 6"), l'unité d'entraînement (8) comprenant :
- un moteur principal (9) pour entraîner au moins une première combinaison de cylindres (6") à une vitesse principale,
- un engrenage différentiel (10) pour transmettre la vitesse du moteur principal (9) à au moins une deuxième combinaison de cylindres (6, 6') de sorte qu'une vitesse de base de la deuxième combinaison de cylindres (6, 6') dépende de la vitesse principale de la première combinaison de cylindres (6"), et
- un moteur de superposition (14) pour superposer la vitesse de base à une vitesse de superposition au moyen de l'engrenage différentiel (10) de sorte que la vitesse de l'au moins une deuxième combinaison de cylindres (6, 6') peut être modifiée par la superposition de la vitesse de base à une vitesse de régulation et l'étirage du voile de fibres (7) peut ainsi être réglé,
**caractérisé en ce que**
l'engrenage différentiel (10) est retiré de l'unité d'entraînement (8) et le moteur de superposition (14) est remplacé par un moteur de régulation (17) indépendant de l'entraînement du moteur principal (9), le moteur de régulation (17) entraînant, après le montage dans l'étirage-régulateur (1), sur la base d'un signal électrique (18) dépendant de la vitesse principale, la deuxième combinaison de cylindres (6, 6') indépendamment du moteur principal (9) à la vitesse de régulation et dans lequel après convertir l'étirage-régulateur (1) est réalisé selon l'une des revendications 1 à 6.

9. Procédé pour convertir un étirage-régulateur (1) selon la revendication précédente, **caractérisé en ce que**
au moins un élément d'entraînement (11, 12) et/ou un élément de sortie (13) de l'engrenage différentiel (10) est réutilisé comme élément de transmission (22) du moteur de régulation (17).

10. Procédé pour convertir un étirage-régulateur (1) selon la revendication 8 ou 9, **caractérisé en ce que**
un frein mécanique ou électromagnétique (16) de l'unité d'entraînement (8) est retiré.
